# EUROPÄISCHE PATENTSCHRIFT

(11) **EP 0 640 491 B1**
(45) Veröffentlichungstag und Bekanntmachung des Hinweises auf die Patenterteilung: **02.06.1999**
(21) Anmeldenummer: 94250183.4
(22) Anmeldetag: 20.07.1994
(51) Int. Cl.: B41J 35/36

(54) **Verfahren und Einrichtung zum Erkennen des Funktionszustandes eines Farbbandes in einem Drucker, insbesondere in einem Reisebürodrucker**
Method and apparatus for monitoring the operational state of an ink ribbon in a printer, particularly in a travel agency printer
Méthode et appareil pour détecter l'état de fonctionnement d'un ruban encreur dans une imprimante, en particulier dans une imprimante d'une agence de voyage

(30) Priorität: 27.08.1993 DE 4329354
(43) Veröffentlichungstag der Anmeldung: 01.03.1995
(73) Patentinhaber: Tally GmbH, 89275 Elchingen (DE)
(72) Erfinder: Eibel, Ulrich, D-78052 Rietheim (DE); Rohde, Wilfried, D-78089 Unterkirnach (DE)
(74) Vertreter: Flaig, Siegfried, Dipl.-Ing. FH

(56) Entgegenhaltungen:
- EP-A- 0 027 559
- EP-A- 0 462 050
- EP-A- 0 510 769
- PATENT ABSTRACTS OF JAPAN vol. 011, no. 039 (M-559), 5.Februar 1987 & JP-A-61 206687 (RICOH CO LTD), 12.September 1986,
- IMPULSDRAHTSENOREN, Nr. 5, 1.Januar 1989, HANAU, DE, Seiten 1-6, XP000212956 "MAGNETISCHE NAHERUNGSSENSOREN MAGNETIC PROXIMITY-SENSORS"
- RESEARCH DISCLOSURE, Nr. 286, Februar 1988, NEW YORK, NY, USA, Seite 78 XP002001478 ANONYMOUS: "Method of Detecting Ribbon Failure in a Printer"

## Beschreibung

Es ist bekannt, zum Erkennen des Funktionszustandes eines Farbbandes in einem Drucker, insbesondere in einem Reisebürodrucker, ein Verfahren anzuwenden, bei dem das Farbband über einen an die Antriebswelle einer Farbbandkassette angeschlossenen elektrischen Drehantriebsmotor transportiert wird und wobei entsprechend des vom Drehantriebsmotor aufgenommenen Stroms auf die Größe der übertragenen Antriebskraft geschlossen wird. Bei den bekannten Verfahren werden Sensoren, Geber oder Schalter benötigt, die empfindlich sind gegenüber Temperaturschwankungen, Erschütterungen oder Verschmutzung. Außerdem ist für die entsprechenden Einrichtungen bzw. Schaltungen ein Abgleich, ein Einstellverfahren oder eine Justierung notwendig. Weitere Nachteile des Standes der Technik ergeben sich dadurch, daß z.B. ein Farbbandriß, mangelhafte Farbbandspannung, eine völlige Blockade des Farbbandes oder eine defekte Antriebselektronik aufgrund der bekannten Schalter nicht feststellbar sind.

Aus dem "Dokument Research Disclosure, Nr. 286, Februar 1988, New York, USA, Seite 78, XP002001478, Anonymous", ist eine Einrichtung zum Erkennen des Funktionszustandes eines Farbbandes in einem Drucker bekannt, die an einen elektrischen Drehantriebsmotor angeschlossen ist, der aus einem pulsierend betriebenen Drehantriebsmotor besteht. Das für den Farbbandantrieb benötigte Antriebsmoment wird mit einem festgelegten Wert verglichen. Das Antriebsmoment wird von dem Gleichstrommotor abgenommen und durch eine Pulsbreitenmodulations-Steuerung gemessen. Sobald das Drehmoment ansteigt, steigt auch die modulierte Pulsbreite an. Eine Abweichung kann daher gemessen werden, ein Fehlersignal wird erzeugt und der Motor wird gestoppt. Der vorgegebene Wert und jede Erhöhung oder Absenkung des Sollwertes können gespeichert und angezeigt werden mittels eines Mikroprozessors. Eine solche Einrichtung erfordert jedoch eine Messung der Stromwerte mit allen vorstehend beschriebenen Schwierigkeiten.

Der im Anspruch 1 angegebenen Erfindung liegt das Problem zurunde, eine Detektierung des Farbbandes und zugleich der Farbbandantriebselemente aufgrund des ansteigenden Stromes in einem (Gleichstrom-) Drehantriebsmotor ohne Messung der Stromwerte durchzuführen.

Die mit der Erfindung erzielten Vorteile bestehen insbesondere darin, daß in erster Linie die Unterscheidung der folgenden Merkmale stattfinden kann:
- das Farbband fehlt oder ist gerissen
- das Farbband ist vorhanden und lauft normal
- das Farbband ist völlig blockiert.

Somit kann das Fehlen der Farbbandkassette festgestellt werden, der Riß des Farbbandes, die völlige Blockierung des Farbbandes, eine mangelhafte Spannung des Farbbandes und außerdem, ob der Farbbandantriebsmotor defekt oder gar nicht angeschlossen ist, die Antriebselektronik oder die Verkabelung defekt sind oder ob die Farbbandkassette aus der Halterung gerutscht ist. Hierzu ist weiterhin vorteilhaft, daß keine weiteren Sensoren, Geber oder Schalter benötigt werden, sondern vorhandene Schaltungsbereiche ausgenutzt werden können, was sehr kostengünstig ist. Das System ist ferner unempfindlich gegenüber Temperaturschwankungen, Erschütterungen oder Verschmutzung, und der elektronische Aufwand kann entsprechend gering gehalten werden. Bei der Montage ist kein Abgleich, kein Einstellverfahren und keine Justierung notwendig. Es gibt somit kaum noch eine zu prüfende Funktion, die nicht erfaßt worden wäre.

Nach weiteren Merkmalen der Erfindung ist vorgesehen, daß der Schwellwert derart festgelegt wird, daß er nur in der Anlaufphase des Drehantriebsmotors oder bei Blockierung des Drehantriebsmotors erreicht wird. Der Meßvorgang besteht daher aus dem zeitlich begrenzten Einschalten des Farbbandmotors und dem Auswerten der generierten Taktfolgen. Durch das periodische Einschalten des Motors wirkt sich mit steigender Drehzahl die Gegen-EMK aus und reduziert den Einschaltstrom, so daß dieser den Schwellwert nicht mehr erreicht.

Vorteilhafterweise ist vorgesehen, daß die Messung durch Einschalten des Druckers und/oder durch Schließen eines Drucker-Gehäuses ausgelöst wird. Somit wird bei Betätigung eines Druckers jeweils zuerst das Farbband geprüft.

Um eine besondere Qualität des Drehantriebsmotors zu vermeiden, wobei selbstverständlich ein solcher Drehantriebsmotor ebenfalls eingesetzt werden könnte, was entsprechend teurer würde, ist vorgesehen, daß Meßdauer, Pulsfrequenz und Tastverhältnis auf den Drehantriebsmotor abgestimmt werden. Diese Lösung setzt daher keine minimalen Exemplarstreuungen bei dem verwendeten Drehantriebsmotor voraus und auch nicht bei den mechanischen Ankopplungen an die Farbbandkassette (Getriebe, übersetzung etc.). Es ist trotzdem möglich, die optimale Pulsfrequenz und ein optimales Puls-Pausenverhältnis zu ermitteln.

Eine weitere Ausgestaltung der Erfindung besteht darin, daß die Periodendauer der Einschaltzyklen und das Tastverhältnis des Drehantriebsmotors dahingehend optimiert werden, daß der Drehantriebsmotor eine minimale Drehzahl erreicht, bevor er wieder bestromt wird.

Weiterhin ist es vorteilhaft, daß bei einer niedrigeren Taktzahl das Farbband als fehlend, gerissen oder völlig blockiert und bei einer höheren Taktzahl das Farbband als vorhanden und mechanisch in Ordnung eingestuft wird.

Die Einrichtung zum Erkennen des Funktionszustandes eines Farbbandes in einem Drucker, insbesondere in einem Reisebürodrucker, wobei das Farbband in einer Farbbandkassette endlos geführt ist und die Farbbandkassette eine Antriebswelle aufweist, die an einen elektrischen Drehantriebsmotor angeschlossen ist, wobei der pulsierend betreibbare Drehantriebsmotor an eine Auswerteeinheit angeschlossen ist, und die generierte Taktfolge bzw. Impulsfolge der Auswerteeinheit an einen Mikroprozessor weiterleitbar sind, und auch der Mikroprozessor mit der Motortreiberschaltung verbunden ist und daß die Motortreiber-Impulse als Ein-/Aus-Signale an den Drehantriebsmotor leitbar sind, ist derart weiter-gebildet, daß die Auswerteeinheit aufgrund vorher festgelegter Schwellwertimpulse das Erkennen des Funktionszustandes des Farbbandes durch Zählen der Tautfolge im Mikroprozessor vornimmt.

Ein Ausführungsbeispiel der Erfindung ist in der Zeichnung dargestellt und wird im folgenden naher beschrieben. Es zeigen:
- Fig. 1: ein Blockschaltbild mit Druckkopf, Druckwiderlager, Farbbandkassette, Auswerteeinheit, Mikroprozessor und Motortreiberschaltung,
- Fig. 2: ein Diagramm des in eine Spannung umgewandelten Stroms, der durch den Drehantriebsmotor fließt,
- Fig. 3: ebenfalls ein Spannungsverlaufsdiagramm, wobei der durch den Drehantriebsmotor fließende Strom jeweils bei jedem Einschaltimpuls den Schwellwert erreicht und
- Fig. 4: ebenfalls ein Spannungsverlaufsdiagramm, wobei der durch den Drehantriebsmotor fließende der Strom sofort auf einen Maximalwert steigt.

Gemäß Fig. 1 wird ein Farbband 1 im Kreislauf durch eine Farbbandkassette 2 geführt, wobei das Farbband 1 durch eine Antriebswelle 3 und einen Drehantriebsmotor 4 angetrieben, d.h. transportiert wird. Das Farbband 1 ist dabei um die Spitze eines Druckkopfes 5 geführt, der einem Druckwiderlager 6 gegenüber hin- und herbewegt wird, wobei bei einem Null-Abstand des Druckkopfes 5 zum Druckwiderlager 6 das Farbband 1 gegebenenfalls eingeklemmt werden kann. Die Drucker enthalten stets eine Einrichtung, um den Abstand des Druckkopfes 5 zum Druckwiderlager 6 zu ändern, einzustellen oder zu justieren.

Der Drehantriebsmotor 4 ist mit einer Auswerteeinheit 7 verbunden, die aus einer Stromdetektierung (Schwellwertbildung) 7a und einer Impulsgenerierung 7b besteht. Die Impulsgenerierung ist an einen Mikroprozessor 8 angeschlossen und dieser zählt die Impulse 10. Im Mikroprozessor 8 befindet sich ein Zeitglied, das software-gesteuert den Drehantriebsmotor 4 ein- und ausschaltet. Der gesamte Vorgang ist als Meßdauer 11 (Figuren 2 bis 4) mit einem Spannungsverlauf 12 eingerichtet.

Es werden nunmehr einzelne in der Praxis vorkommende Zustände beschrieben, bei denen die erwähnten Fehler bezüglich des Farbbandes, der Farbbandkassette, des Antriebssystems u.dgl. auftreten:

### 1. Das Farbband fehlt

Bei fehlendem Farbband 1 ist der Drehantriebsmotor 4 nicht belastet und kann frei laufen.

In der oberen Hälfte der Fig. 2 ist der Motorstromverlauf 12 dargestellt. Es ist deutlich zu erkennen, daß der Strom in der Anlaufphase des Drehantriebsmotors 4 auf seinen Maximalwert steigt und dann mit zunehmender Drehzahl bis zum Ausschalten abfällt. Während dieses ersten Einschaltimpulses erreicht der Strom den eingestellten Schwellwert und durchläuft ihn mehrfach. In der unteren Bildhälfte der Fig. 2 ist die dadurch generierte Taktfolge 13 zu sehen.

Die Takte der Taktfolge 13 werden in dem Mikroprozessor 8 ausgewertet, genauer gesagt gezählt. Die Zahl hängt von der Glätte der Stromkurve und somit direkt von den elektromechanischen Eigenschaften des Drehantriebsmotors 4 ab.

Bereits beim zweiten Einschaltimpuls und bei allen weiteren ist die aufgebaute Gegen-EMK so groß, daß der eingestellte Schwellwert bei weitem nicht mehr erreicht wird.

### 2. Das Farbband ist gerissen

Bei gerissenem Farbband 1 wird der Drehantriebsmotor 4 nur gering durch die Mechanik der Farbbandkassette 2 (Zahnräder, Rollen, Wellen etc.) belastet, was sich jedoch kaum auf die Stromkurve (Stromverlauf 12) auswirkt. Der Signalverlauf entspricht Fig. 2.

### 3. Das Farbband ist vorhanden

Dadurch, daß das Farbband 1 während der Messung zwischen dem Druckkopf 5 und dem Druckwiderlager 6 eingeklemmt wird, kann der Drehantriebsmotor 4 nicht mehr frei laufen.

Der Stromverlauf in Fig. 3 unterscheidet sich deutlich von dem Stromverlauf gemäß Fig. 2 und erreicht den Schwellwert bei jedem Einschaltimpuls.

An der fallenden Stromverlaufs-Kurve ist zu erkennen, daß der Drehantriebsmotor 4 trotz der Einklemmung des Farbbandes 1 zu Beginn jedes Einschaltvorganges noch eine gewisse Zeit frei drehen kann. Dies rührt von der Straffung des Farbbandes 1 in der Farbbandkassette 2.

Wie deutlich zu sehen ist, werden bei jedem Einschaltimpuls mindestens die Anzahl Takte generiert, die ohne Farbband insgesamt erzeugt werden. Dieser Vorgang bedeutet, daß die Taktzahl bei vorhandenem Farbband 1 mindestens 6mal höher ist (sechs Einschaltimpulse) wie ohne Farbband 1. Durch eine Erhöhung der Zahl der Einschaltpulse kann die Störsicherheit des Verfahrens also beliebig erhoht werden, was einen weiteren Vorteil darstellt.

### 4. Das Farbband ist vorhanden, jedoch völlig blockiert (Farbbandkassette 2 oder Antrieb defekt).

Hier spielt es keine Rolle, ob das Farbband 1 während der Messung eingeklemmt wird oder nicht, da sowieso eine völlige Blockade vorhanden ist. Wie Fig. 4 zeigt, steigt der Strom bei jedem Einschalten des Drehantriebsmotors 4 sofort auf seinen Maximalwert, fällt dann nicht ab wie dies gemäß den Fig. 2 und 3 der Fall ist, sondern verbleibt dort bis die Abschaltung erfolgt. Die Ursache hierfür liegt darin, daß sich die Motorwelle aufgrund der Blockade nicht mehr drehen kann und somit keine Gegen-EMK aufgebaut wird, die den Strom reduziert.

Der Schwellwert wird bei jedem Bestromungsvorgang erreicht und bleibt bis zum Abschalten überschritten. Es werden insgesamt sechs Takte gezählt (sechs Einschaltvorgänge).

Zusammenfassend kann festgestellt werden, daß je nach Taktzahl der Zustand des Farbbandes festgestellt werden kann:
- Taktzahl kleiner 20: Farbband fehlt, ist gerissen oder völlig blockiert;
- Taktzahl größer 60: Farbband ist vorhanden und mechanisch in Ordnung.

### Bezugszeichenliste

- 1: Farbband
- 2: Farbbandkassette
- 3: Antriebswelle
- 4: Drehantriebsmotor
- 5: Druckkopf
- 6: Druckwiderlager
- 7: Auswerteeinheit
- 7a: Stromdetektierung/Schwellwertbildung
- 7b: Impulsgenerierung
- 8: Mikroprozessor
- 9: Motortreiberschaltung
- 10: Motortreiber-Impulse
- 11: Meßdauer
- 12: Stromverlauf
- 13: Taktfolge

## Patentansprüche

1. Verfahren zum Erkennen des Funktionszustandes eines Farbbandes in einem Drucker, insbesondere in einem Reisebürodrucker, das über einen an die Antriebswelle einer Farbbandkassette angeschlossenen elektrischen Drehantriebsmotor transportiert wird, wobei entsprechend des vom Drehantriebsmotor aufgenommenen Stroms auf die Größe der übertragenen Antriebskraft geschlossen wird,
dadurch gekennzeichnet,
daß wahrend einer Meßdauer (11), in der der Drehantriebsmotor (4) gepulst betrieben wird, vorherbestimmte Schwellwerte des Stromverlaufs (12) detektiert werden, daß dabei der Motorstromwertimpuls in einer Auswerteeinheit (7) mit dem Schwellwert verglichen wird und daß bei überschreiten des Schwellwertes jeweils eine Pegeländerung am Ausgang der Auswerteeinheit (7) stattfindet, so daß die dabei entstehende Taktfolge in einem Mikroprozessor (8) gezählt und das Meßergebnis in Abhängigkeit einer vorgegebenen Tautzahl und für eine davon abhangig Anzeige gemessen wird.

2. Verfahren nach Anspruch 1,
dadurch gekennzeichnet,
daß der Schwellwert derart festgelegt wird, daß er nur in der Anlaufphase des Drehantriebsmotors (4) oder bei Blockierung des Drehantriebsmotors (4) erreicht wird.

3. Verfahren nach einem der Ansprüche 1 oder 2,
dadurch gekennzeichnet,
daß die Messung durch Einschalten des Druckers und/oder durch Schließen eines Drucker-Gehäuses ausgelöst wird.

4. Verfahren nach einem der Ansprüche 1 bis 3,
dadurch gekennzeichnet,
daß Meßdauer (11), Pulsfrequenz und Tastverhältnis auf den Drehantriebsmotor (4) abgestimmt werden.

5. Verfahren nach einem der Ansprüche 1 bis 4,
dadurch gekennzeichnet,
daß die Periodendauer der Einschaltzyklen und das Tastverhältnis des Drehantriebsmotors (4) dahingehend optimiert werden, daß der Drehantriebsmotor (4) eine minimale Drehzahl erreicht, bevor er wieder bestromt wird.

6. Verfahren nach Anspruch 1,
dadurch gekennzeichnet,
daß bei einer niedrigeren Taktzahl das Farbband (1) als fehlend, gerissen oder völlig blockiert und bei einer höheren Taktzahl das Farbband (1) als vorhanden und mechanisch in Ordnung eingestuft wird.

7. Einrichtung zum Erkennen des Funktionszustandes eines Farbbandes in einem Drucker, insbesondere in einem Reisebürodrucker, wobei das Farbband in einer Farbbandkassette endlos geführt ist und die Farbbandkassette eine Antriebswelle aufweist, die an einen elektrischen Drehantriebsmotor (4) angeschlossen ist, wobei der pulsierend betreibbare Drehantriebsmotor (4) an eine Auswerteeinheit (7) angeschlossen ist und die generierte Taktfolge bzw. Impulsfolge der Auswerteeinheit (7) an einen Mikroprozessor (8) weiterleitbar sind und auch der Mikroprozessor (8) mit der Motortreiberschaltung (9) verbunden ist und die Motortreiber- Impulse (10) als Ein- / Aus-Signale an den Drehantriebsmotor (4) leitbar sind,
dadurch gekennzeichnet,
daß die Auswerteeinheit (7) aufgrund vorher festgelegter Schwellwertimpulse das Erkennen des Funktionszustandes des Farbbandes durch Zählen der Taktfolge im Mikroprozessor (8) vornimmt.

## Claims

1. Procedure for the recognition of the condition of functioning of an ink-ribbon in a printer, especially in a ticket-printer, whereby the ink-ribbon is transported by an electrical motor which is connected to the axis of revolution of the ribbon cartridge, and whereby the electrical current consumption of the electrical motor is equivalent with the amount of the propulsive power, characterised by a measuring duration (11) during which the electrical motor (4) is driven by signal pulses, and a defined treshold value is detected, that during this phase the signal pulses of the current value is compared with the treshold value in a system evaluator (7) and that by exceeding the treshold value the electronic level is changed at the exit of the system evaluator (7), so that the arising clock pulse rate is counted in a microprozessor (8) and the measuring result is measured in dependance of a defined number of clock pulses and is measured for a dependant indicating device.

2. Procedure according to claim 1, wherein the treshold value is defined in such a manner, that the treshold value is reached only during starting the run of the electrical motor or by blocking the electrical motor.

3. Procedure according one of the claims 1 or 2, wherein the measuring is caused by switching on the printer and / or by closing the printer-housing.

4. Procedure according one of the claims 1 to 3, wherein the measuring duration (11), the pulse frequency and the pulse duty factor are tuned to the electrical motor (4).

5. Procedure according one of the claims 1 to 4, wherein the period length of the cycles during switching on the electrical motor (4) and the pulse duty factor of the electrical motor (4) are brought to an optimum value in such a manner that the electrical motor (4) is reaching a minimum number of revolutions before it is powered again.

6. Procedure according claim 1, wherein based on a lower number of clocks the ink-ribbon (1) is missing, is teared or is totally blocked and wherein based on a higher number of clocks the ink-ribbon (1) is present and is mechanically working.

7. Device for the recognition of the condition of functioning of an ink-ribbon in a printer, especially in a ticket-printer, whereby the ink-ribbon is conducted endless in an ink-ribbon cartridge and the ink-ribbon cartridge has an axis of revolution which is connected to the electrical motor (4), whereby the electrical motor (4) is driven under pulse conditions and is connected to a system evaluator (7) and the generated clock pulse rate or impulse rate of the system evaluator (7) is given to a microprocessor (8) whereby the microprocessor (8) is connected with the motor driver circuit (9) and the motor driver pulses (10) are gated as ON- / OFF - signals to the electrical motor (4), characterised that the system evaluator (7) on the base of former defined treshold value pulses the recognition of the condition of functioning of the ink-ribbon is measured by counting the clock pulse rate in the microprocessor (8).

## Revendications

1. Procédé destiné à identifier l'état fonctionnel d'un ruban encré dans une imprimante, en particulier dans une imprimante d'agence de voyages, entrainé par un moteur électrique de commande rotatif et connecté à l'arbre menant d'une cassette de ruban encré, cependant qu'est conclu en fonction du courant consommé par le moteur de commande rotatif la grandeur de la force motrice transférée, caracterisé par le fait que pendant une durée de mesure (11), durant laquelle le moteur de commande rotatif (4) est été à fonctionnement en mode pulsé, des valeurs seuils, déterminées d'avance, sont détectées en fonction des variations du courant, et que, cependant, l'impulsion de la valeur de courant électrique du moteur est comparée avec la valeur seuil dans une unité d'évaluation (7) et qu'au dépassement de la valeur seuil une modification de niveau intervienne à la sortie de l'unité d'évaluation (7), afin qu' au même moment la séquence du cycle ainsi quantifiée soit comptabilisé dans une microprocesseur (8) et que le résultat de la mesure soit mesuré en fonction d'un nombre du cycle prédeterminé et pour obtenir un affichage dépendant de la valeur du cycle prédéterminée mentionnée antérieurement.

2. Procédé selon la revendication 1,
caracterisé par le fait que la valeur seuil est déterminée telle qu'elle est obtenu seulement en phase de démarrage du moteur de commande rotatif (4) ou en cas de blocage du moteur de commande rotatif (4).

3. Procédé selon l'une des revendications 1 ou 2, caracterisé par le fait que la mesure est déclenchée par le démarrage d'imprimante et / ou la fermeture d'une coque d'imprimante.

4. Procédé selon l'une des revendications 1 à 3, caracterisé par le fait que la durée de mesure (11), la fréquence de répétition des impulsions et le taux d'impulsions s'accordent avec le moteur de commande rotatif (4).

5. Procédé selon l'une des revendications 1 à 4, caracterisé par le fait que la durée de période des cycles de démarrage et le taux d'impulsions du moteur de commande rotatif (4) sont améliorés afin que le moteur de commande rotatif (4) obtienne un nombre de tours minimal avant de subir une nouvelle mise sous tension.

6. Procédé selon la revendication 1, caracterisé par le fait que lors d'un nombre du cycle plus petit, le ruban encré (1) est classé comme manquant, cassé ou bloqué totalment et lors d'un nombre du cycle plus grand le ruban encré (1) est classé comme existant et mécaniquement en règl

7. Dispositif servant à reconnaître l'état fonctionnel d'un ruban encré dans une imprimante, en particulier dans une imprimante d'agence de voyages, pendant que le ruban encré est mené sans discontinuer dans une cassette de ruban encré, et la cassette de ruban encré équipée d'un arbre menant, qui est connecté au moteur électrique de commande rotatif (4), pendant que le moteur de commande rotatif (4), fonctionnant en mode pulsé, est connecté à une unité d'évaluation, et la séquence du cycle produite ou encore la séquence d'impulsion de l'unité d'évaluation sont transmissible au microprocesseur (8), et que le microprocesseur (8) est connecté au montage d'attaque de moteur (9) et les impulsions d'attaque de moteur (10) conduisant comme on-off-signals au moteur de commande rotatif (4), caracterisé par le fait que l'unité d'évaluations (7) effectue, en raison des impulsions de la valeur seuil determinées d'avance, la reconnaissance d'état fonctionnel du ruban encré par décompter précis de la séquence du cycle dans le microprocesseur (8).
